# FASCICULE DE BREVET EUROPEEN

(11) **EP 1 587 991 B1**
(45) Date de publication et mention de la délivrance du brevet: **02.04.2008**
(21) Numéro de dépôt: 03816145.1
(22) Date de dépôt: 09.12.2003
(51) Int. Cl.: E02F 3/36

(54) **DISPOSITIF DE REGLAGE D'UN OUTIL FIXE A L EXTREMITE DU BRAS D'UNE PELLE OU ANALOQUE**
VORRICHTUNG ZUR EINSTELLUNG EINES AM ENDE EINES BAGGERARMS ODER DER GLEICHEN BEFESTIGTEN WERKZEUGS
DEVICE FOR ADJUSTING A TOOL WHICH IS FIXED TO THE END OF A DIGGER ARM OR SIMILAR

(30) Priorité: 30.01.2003 FR 0301029
(43) Date de publication de la demande: 26.10.2005
(73) Titulaire: Klac Industrie, 45160 Olivet (FR)
(72) Inventeur: MORIN, Christian, F-45380 La Chapelle Saint Mesmin (FR)
(74) Mandataire: Vander-Heym, Serge Henri Marcel
(86) Numéro de dépôt international: PCT/FR2003/003630
(87) Numéro de publication internationale: WO 2004/079105

(56) Documents cités:
- WO-A-02/18714
- WO-A-02/092269
- DE-A- 19 806 057
- DE-U- 9 203 925
- SE-C- 521 177
- US-A- 3 343 693
- US-A- 4 335 914
- US-A- 5 515 626

## Description

La présente invention est relative à un dispositif de réglage d'un outil fixé à l'extrémité du bras d'une pelle ou analogue.

Le bras d'une pelle est mobile dans un plan vertical et l'outil qu'il porte est mobile autour d'un axe perpendiculaire audit plan. Ainsi, par exemple, si l'outil est un brise-roche l'axe de sa pointe perforatrice est mobile, uniquement, dans le plan vertical précité.

Pour certains travaux, il est nécessaire que l'axe de rotation de l'outil soit disposé obliquement par rapport au plan vertical. C'est le cas lorsque, par exemple, il faut briser un rocher faisant sailli hors d'une des parois latérales d'une tranchée. Dans ce cas, l'axe de la pointe perforatrice doit être incliné par rapport à ladite paroi.

Il existe des dispositifs permettant d'atteindre ce résultat, voir US 3,343,693 (BECKER), mais ceux-ci font appel à des moyens compliqués utilisant des vérins hydrauliques. Ces moyens ne peuvent pas êtres utilisés lorsque la fixation de l'outil au bras de la pelle s'effectue par l'entremise d'une attache rapide qui, comme on le sait, et un dispositif, interposé entre le bras et l'outil, permettant la fixation dudit outil par une manoeuvre du bras et, ce, sans que le conducteur de l'engin soit obligé de descendre de ce dernier.

De plus, comme l'utilisation de vérins implique, toujours, le raccordement de canalisations à une source de fluide sous pression, la présence de ces derniers rendrait sans intérêt l'utilisation d'une attache rapide dont la complexité s'en trouverait, néanmoins, augmentée.

Le dispositif de l'invention, qui remédie à ces inconvénients, est remarquable en ce que l'outil est porté par un arbre, dont l'axe est mobile dans le plan du bras, ledit outil pouvant être déplacé axialement par rapport audit arbre, à l'encontre de l'action d'un ressort antagoniste, et pivoter autour dudit axe, des moyens étant prévus pour verrouiller, automatiquement l'outil selon l'inclination requise.

Selon un mode de réalisation, le dispositif de l'invention, comporte deux étriers dont l'un est rendu solidaire du support pivotant usuel du bras tandis que l'autre est rendu solidaire de l'outil, les branches des deux étriers étant imbriquées et traversées par un arbre, fixe par rapport à l'un desdits étriers, qui sont soumis à l'action d'un ressort tendant à déplacer un étrier par rapport à l'autre de façon à faire coopérer les deux parties d'un organe de verrouillage qui maintient l'outil selon l'inclinaison requise.

Dans le cas où l'outil est fixé au bras par l'entremise d'une attache rapide, le dispositif de l'invention est interposé entre l'outil et l'adaptateur de l'attache rapide, l'une des deux parties, de l'attache, normalement fixée à l'outil.

La présente invention sera mieux comprise par la description qui va suivre faite en se référant aux dessins annexés à titre d'exemple indicatif, seulement, sur lesquels :
- la figure 1 montre en élévation un brise-roche fixé à l'extrémité du bras d'un engin par l'entremise du dispositif de l'invention ;
- la figure 2 est une vue en élévation et à plus grande échelle du dispositif de l'invention ;
- la figure 3 est une vue en coupe verticale de la figure 2 ;
- la figure 4 est une vue analogue à celle 3, montrant la possibilité de déplacer axialement l'outil par rapport au bras, ou inversement ;
- la figure 5 est une vue analogue à celle 2, montrant un dispositif de sécurité ;
- la figure 6 est une vue en coupe effectuée selon la ligne VI-VI de la figure 5 ;
- la figure 7 est une vue analogue à celle 5 correspondant à une position caractéristique du bras et de l'outil permettant le déplacement de l'un par rapport à l'autre ;
- la figure 8 est une vue, en élévation et à petite échelle, montrant les positions initiales du bras et de l'outil avant une modification de l'inclinaison de l'outil ;
- la figure 9 est la vue de dessus de la figure 8 ;
- la figure 10 est une vue analogue à la figure 8 montrant la position du bras et de l'outil à la fin du réglage de l'inclinaison ;
- la figure 11 est la vue de dessus de la figure 10.

En se reportant à la figure 1, on voit que l'outil B, en l'espèce un brise-roche, est fixé à l'extrémité du bras 1 par l'entremise du support pivotant 2 articulé par l'arbre 3 sur ledit bras. De la façon connue, le bras 1 peut être déplacé dans le plan vertical (plan de la figure 1). La manoeuvre du bras 1 permet donc de déplacer l'outil et notamment l'axe XX₁ dans le plan vertical.

Le problème posé consiste à prévoir un ensemble de moyens permettant de placer l'axe XX₁ selon une position oblique par rapport au plan vertical, de le maintenir dans cette position, de modifier l'inclinaison et, ce, sans que le conducteur ne descende de l'engin.

Selon l'invention, l'outil est articulé sur un arbre 4, porté par le support 2 et disposé dans le plan du bras 1, ledit outil pouvant être déplacé selon l'axe dudit arbre à l'encontre de l'action d'un ressort 5 antagoniste de façon à le déverrouiller et à permettre sa rotation, cette dernière ayant pour effet de placer l'axe XX₁ selon une direction oblique par rapport au plan vertical.

Selon un mode de réalisation, l'arbre 4 traverse les ailes 6-6a et 7-7a de deux étriers dont la partie médiane 8 de l'un est fixée au support 2 tandis que celle 9 de l'autre est fixée à l'outil B. Par la suite, les étriers seront dénommés : étrier 8 et étrier 9.

Les ailes 6-6a et 7-7a sont imbriquées et l'arbre 4 est rendu solidaire de l'aile 6a.

Le ressort 5 est interposé entre les ailes 6 et 7a, ou ailes internes, et tend à plaquer l'une contre l'autre les ailes correspondantes des étriers 8 et 9 comme montré, notamment sur la figure 2.

Dans cette position, le ressort 5 assure la coopération des organes d'un moyen de verrouillage s'opposant à la rotation de l'étrier 9. Si par une force extérieure on déplace l'un des étriers par rapport à l'autre selon l'axe de l'arbre 4, le verrouillage précité est supprimé et l'outil peut pivoter.

Le moyen de verrouillage, précité est constitué par un crabot, disposé selon l'axe de l'arbre 4, dont une partie 10 est constituée, par exemple, au moyen d'un pignon fixe, porté par l'étrier 8, susceptible d'engrener avec une couronne 11 à denture interne portée par l'étrier 9.

Un fourreau 12, monté sur l'arbre 4 et interposé entre les ailes 7a et 6, limite le déplacement d'un étrier par rapport à l'autre.

Le dispositif qui vient d'être décrit ci-dessus est actionné par des manoeuvres judicieuses du bras et de l'outil commandées par le conducteur à partir de la cabine de l'engin comme cela ressort des figures 8 à 11 qui illustrent le fonctionnement.

Si on veut modifier l'inclinaison de l'axe de l'outil, on pose celui-ci au sol comme montré sur la figure 8 ce qui a pour effet de placer l'axe de l'arbre 4, sensiblement verticalement, dans le plan vertical contenant le bras.

Si, à partir de cette position, on fait pivoter le bras 1 selon la flèche F₁, on repousse l'étrier 8 vers le sol en comprimant le ressort 5 ce qui entraîne le déverrouillage du crabot10-11, les deux étriers occupant alors la position représentée sur la figure 4.

A ce moment, il suffit de maintenir la pression sur le bras et de le faire pivoter autour de son axe vertical 13 (fig.11) ce qui a pour effet de faire pivoter l'outil autour de l'axe de l'arbre 4.

En relâchant l'action sur le bras, le ressort se détend et le pignon 10 engrène de nouveau avec la couronne 11 en maintenant l'axe de l'outil selon une position inclinée par rapport au plan vertical contenant le bras 1.

L'invention prévoit aussi un moyen pour s'opposer, de façon positive, au déplacement des étriers lorsque l'outil est en position normale de travail telle que montrée sur la figure 1 par exemple.

Ce moyen va être décrit en regard des figures 5 à 7. Il est essentiellement constitué par un doigt pivotant 14, articulé par l'une de ses extrémités sur l'étrier 8, par l'entremise d'un arbre 15, et dont l'autre s'étend jusqu'à proximité de l'aile 7a de l'étrier lorsque l'outil est dans sa position normale d'utilisation. Comme montré, notamment sur la figure 5, des moyens, tels qu'une butée 16, sont prévus pour limiter le pivotement du doigt 14.

Lorsqu'on place l'outil dans la position qui permet le déverrouillage du crabot, le doigt 14 pivote et occupe alors la position représentée sur la figure 7 et ne s'oppose plus à la compression du ressort 5.

Le dispositif de l'invention est parfaitement compatible avec l'utilisation d'une attache rapide, pour cela il suffit de l'interposer entre l'outil et l'adaptateur de l'attache rapide. Les figures 8 à 11 illustrent cette possibilité.

## Revendications

1. Dispositif de réglage de la position d'un outil (B) fixé au bras (1) d'une pelle ou analogue, du genre de ceux dont l'outil peut pivoter autour de l'axe d'un arbre (4) porté par ledit bras et être immobilisé par rapport à ce dernier, ledit axe étant contenu, sensiblement, dans le plan vertical contenant ledit bras, **caractérisé en ce que** l'outil peut être déplacé selon l'axe de l'arbre (4) à l'encontre de l'action d'un ressort antagoniste (5), ce déplacement ayant pour effet de déverrouiller l'outil et de permettre son pivotement.

2. Dispositif selon la revendication 1, **caractérisé en ce que** l'arbre (4) traverse les ailes imbriquées de deux étriers (8 et 9) dont l'un (8) est fixé au bras par sa partie médiane tandis que l'autre (9) est fixé à l'outil par sa partie médiane, le ressort (5) étant interposé entre les ailes internes des étriers et sa détente ayant pour effet de maintenir en prise les deux parties d'un organe de verrouillage.

3. Dispositif selon la revendication 2, **caractérisé en ce que** l'organe de verrouillage est constitué par un crabot, dont l'axe est confondu avec celui de l'arbre (4), comportant un pignon denté (10) porté par une aile (6) d'un étrier susceptible de coopérer avec une couronne à denture intérieure (11) porté par une aile (7) de l'autre étrier.

4. Dispositif selon l'une quelconque des revendications 1 à 3, **caractérisé en ce qu'**un moyen est prévu pour s'opposer positivement au déplacement de l'outil lorsque celui-ci est en position normale d'utilisation.

5. Dispositif selon la revendication 4, **caractérisé en ce qu'**un doigt pivotant (14), disposé entre les ailes internes, articulé sur l'un des étriers par l'une de ses extrémités et susceptible de s'étendre jusqu'à l'aile interne de l'autre étrier lorsque l'outil est en position normale d'utilisation, assure le verrouillage positif de l'outil.

## Claims

1. A device for adjusting the position of a tool (B) fixed to the arm (1) of a shovel or similar, of the same type as those the tool of which can pivot about the axis of a shaft (4) supported by said arm and be immobilized with respect to the latter, **characterized in that** the tool can be moved along the axis of the shaft (4) against the action of a control spring (5), such motion causing the unlocking of the tool and allowing its pivoting.

2. A device according to claim 1, **characterized in that** the shaft (4) goes through the overlapped legs of two yokes (8 and 9), one (8) of which is fixed to the arm by its median part, whereas the other one (9) is fixed to the tool by its median part, the spring (5) being intercalated between the inner legs of the yokes and its expansion causing the two parts of a locking member to be held in engagement.

3. A device according to claim 2, **characterized in that** the locking member is composed of a dog, the axis of which is merged with that of the shaft (4), comprising a toothed pinion (10) supported by a leg (6) of a yoke likely to cooperate with an inner toothed crown wheel (11) supported by a leg (7) of the other yoke.

4. A device according to any one of claims 1 to 3, **characterized in that** a means is provided for positively opposing the tool motion when the latter is in the normal utilisation position.

5. A device according to claim 4, **characterized in that** a pivoting finger (14), positioned between the inner legs and hinged about one of the yokes at one of its ends and likely to extend up to the inner leg of the other yoke when the tool is in the normal utilisation position, provides the positive locking of the tool.

## Patentansprüche

1. Einstellungsvorrichtung der Position eines Werkzeugs (B), das auf dem Arm (1) einer Schaufel oder dergleichen befestigt ist, von derjenigen Art, deren Werkzeug um die Achse einer Welle (4) schwenken kann, die von dem genannten Arm getragen wird und im Verhältnis zu letzterer unbeweglich gemacht wird, wobei die genannte Achse deutlich in derselben vertikalen Ebene enthalten ist, die den genannten Arm enthält, **dadurch gekennzeichnet, dass** das Werkzeug gemäß der Achse des Arms (4) gegen die Aktion einer antagonistischen Feder (5) verschoben werden kann, wobei diese Verschiebung die Entriegelung des Werkzeugs und die Ermöglichung seines Schwenkens bewirkt.

2. Vorrichtung gemäß Anspruch 1, **dadurch gekennzeichnet, dass** die Welle (4) die ineinander greifenden Flügel von zwei Bügeln (8 und 9) durchquert, von denen einer (8) durch seinen medianen Teil am Arm befestigt ist, während der andere (9) am Werkzeug durch seinen medianen Teil befestigt ist, wobei die Feder (5) zwischen den internen Flügeln der Bügel und ihrer Entspannung zwischengeschaltet ist, was das Festhalten der zwei Teile eines Verriegelungsorgans bewirkt.

3. Vorrichtung gemäß Anspruch 2, **dadurch gekennzeichnet, dass** das Verriegelungsorgan durch eine Kupplung gebildet wird, deren Achse mit der der Welle (4) zusammenfällt, und ein Zahnrad (10) umfasst, das von einem Flügel (6) eines Bügels getragen wird, der geeignet ist, mit einer Krone mit innerer Zahnung (11) zusammenzuwirken, die von einem Flügel (7) des anderen Bügels getragen wird.

4. Vorrichtung gemäß Anspruch 1 bis 3, **dadurch gekennzeichnet, dass** ein Mittel vorgesehen ist, um sich positiv der Verschiebung des Werkzeugs zu widersetzen, wenn dieses sich in der normalen Benutzungsposition befindet.

5. Vorrichtung gemäß Anspruch 4, **dadurch gekennzeichnet, dass** ein schwenkender Finger (14), der zwischen den internen Flügeln angeordnet ist und auf einem der Bügel durch eines seiner Enden artikuliert ist und geeignet ist, sich bis zum internen Flügel des anderen Bügels zu erstrecken, wenn das Werkzeug sich in der normalen Benutzungsposition befindet, die positive Verriegelung des Werkzeugs gewährleistet.
